# EUROPÄISCHE PATENTSCHRIFT

(11) **EP 0 489 864 B1**
(45) Veröffentlichungstag und Bekanntmachung des Hinweises auf die Patenterteilung: **18.11.1993**
(21) Anmeldenummer: 90914396.8
(22) Anmeldetag: 26.09.1990
(51) Int. Cl.: F02D 41/14, F02D 41/06, F02D 41/10

(54) **VERFAHREN ZUM BETRIEB EINER BRENNKRAFTMASCHINE**
PROCESS FOR OPERATING AN INTERNAL COMBUSTION ENGINE
PROCEDE DE FONCTIONNEMENT D'UN MOTEUR A COMBUSTION INTERNE

(30) Priorität: 05.10.1989 EP 89118488
(43) Veröffentlichungstag der Anmeldung: 17.06.1992
(73) Patentinhaber: SIEMENS AKTIENGESELLSCHAFT, 80333 München (DE)
(72) Erfinder: FREUDENBERG, Hellmut, Dipl.-Ing., D-8401 Pentling (DE)
(86) Internationale Anmeldenummer: EP9001628
(87) Internationale Veröffentlichungsnummer: WO9105153

(56) Entgegenhaltungen:
- FR-A- 2 314 365
- US-A- 4 119 072
- US-A- 4 753 209
- Patent Abstracts of Japan, Band 10, Nr. 62 (M-460)(2119), 12. März 1986, & JP, A, 60206953 (TOYOTA JIDOSHA K.K.) 18. Oktober 1985
- Patent Abstracts of Japan, Band 9, Nr. 209 (M-407)(1932), 27. August 1985, & JP, A, 6069242 (NIHON KIKAKI SEISAKUSHO K.K.) 19. April 1985
- Patent Abstracts of Japan, Band 7, Nr. 207 (M-242)(1352), 13. September 1983, & JP, A, 58104336 (TOYOTA JIDOSHA KOGYO K.K.) 21. Juni 1983

## Beschreibung

Die Erfindung betrifft ein Verfahren zum Betrieb einer Brennkraftmaschine gemäß Oberbegriff von Anspruch 1.

Eine übliche λ-Regelung regelt das einer Brennkraftmaschine zuzuführende Gemisch aus Kraftstoff und Luft auf ein stöchiometrisches Verhältnis ein. Während Sonderbetriebszuständen, die ein fettes Gemisch erfordern, muß die λ-Regelung daher ausgeschaltet werden und ihre Aufgabe übernimmt eine Steuerung.

Dieses Verfahren arbeitet zufriedenstellend, solange die Steuerung während des Sonderbetriebs das geforderte fette Gemisch richtig einstellt. Durch Fehljustierung oder entsprechende Langzeitveränderungen kann es jedoch dazu kommen, daß statt des geforderten fetten ein mageres Gemisch eingestellt wird. Insbesondere gegen Ende eines Sonderbetriebs, wenn das fette Gemisch auf ein stöchiometrisches Gemischverhältnis zurückgefahren wird, um einen kontinuierlichen Ubergang zur nachfolgenden λ-Regelung zu erreichen, führen bereits geringe Fehljustierungen der Steuerung in Richtung mager zu einem unerwünscht mageren Gemisch. Da bei der Steuerung keine Rückkopplung vorhanden ist wird dieser Fehler auch nicht erkannt und äußert sich nur durch ein verschlechtertes Betriebsverhalten der Maschine.

Aus der US-A-4 753 209 ist ein Gemischregelsystem für eine Brennkraftmaschine mit einer λ-Regelung bekannt, wobei die λ-Sonde ein lineares Ausgangssignal liefert. Vor Betriebsbereitschaft der λ-Sonde erfolgt eine temperaturabhängige Steuerung eines Choke-Ventils. Während der Warmlaufphase der Maschine und nach Erreichen der Betriebstemperatur der λ-Sonde erfolgt eine λ-Regelung grob über das Choke-Ventil und fein über ein Bypass-Ventil. Durch eine λ -Sonde mit linearer Charakteristik wird erreicht, daß auch in der Warmlaufphase der Brennkraftmaschine ein Kraftstoff-Luft-Gemisch in einem Bereich von mager bis fett eingeregelt werden kann.

Die Aufgabe der Erfindung besteht demgegenüber darin, die Gemischsteuerung während solcher Sonderbetriebszustände der Maschine zu verbessern.

Die erfindungsgemäße Lösung ist im Anspruch 1 gekennzeichnet. Vorteilhafte Weiterbildungen der Erfindung finden sich in den Unteransprüchen.

Die erfindungsgemäße Lösung besteht darin, die λ-Regelung auch während des Steuerbetriebs mit beschränktem Regelbereich einzuschalten. Mit unbeschränktem Regelbereich würde die λ-Regelung das von der Steuerung eingestellte fette Gemisch in Richtung mager auf ein stöchiometrisches Verhältnis mit einer Luftzahl von λ = 1 zurückregeln. Der Regelbereich des λ-Reglers wird daher so beschränkt, daß er nur in Richtung fett regelt und nicht in Richtung mager. Die λ-Regelung greift also bei fettem Gemisch nicht ein. Stellt die Steuerung jedoch fälschlicherweise ein mageres Gemisch ein, so kann die λ-Regelung in anfettender Richtung eingreifen und so den Fehler auf ein erträgliches Maß abmildern.

Der Warmlauf der Brennkraftmaschine ist einer der Sonderbetriebszustände, die ein fettes Gemisch erfordern. Gemäß einer Weiterbildung der Erfindung wird daher nach dem Start der Brennkraftmaschine der λ-Regler mit dem beschränkten Regelbereich bereits bei Erreichen einer Sondenbetriebstemperatur der λ-Sonde eingeschaltet, also sofort wenn die λ-Regelung selbst betriebsbereit ist. Erst beim Erreichen einer Kühlwassermindesttemperatur, die das Ende des Warmlaufs anzeigt, an dem die Maschine kein fettes Gemich mehr braucht, wird der Regelbereich dann unbeschränkt in Richtung fett und mager freigegeben.

Weitere Sonderbetriebszustande, die ein fettes Gemisch erfordern sind der Beschleunigungsbetrieb und der Vollastbetrieb. Dabei ist die Sondenbetriebstemperatur der λ-Sonde bereits erreicht und daher kann die λ-Regelung mit beschränkten Regelbereich während des gesamten Beschleunigungs- bzw. Vollastbetriebs eingeschaltet sein.

Die Erfindung wird anhand der Figuren näher erläutert. Dabei zeigen
- Figur 1: ein Diagramm zur Erläuterung des erfindungsgemäßen Verfahrens, am Beispiel des Warmlaufs
- Figur 2: ein vereinfachtes Blockschaltbild einer Einrichtung zur Durchführung des Verfahrens und
- Figur 3: ein Flußdiagramm zur Durchführung des Verfahrens.

Im Diagramm der Figur 1 ist die Luftzahl λ über der Kühlwassertemperatur TKW aufgetragen. Bei einer Luftzahl von λ = 1 liegt ein stöchiometrisches Verhältnis von Kraftstoff und Luft vor, das eine optimale Verbrennung bedeutet. Luftzahlwerte von λ kleiner als 1 signalisieren ein Gemisch mit erhöhten Kraftstoffwerten gegenüber dem stöchiometrischen Verhältnis und dementsprechend Luftzahlwerte größer als 1 ein mageres Gemisch mit erhöhten Luftwerten.

Bis zum Erreichen einer Kühlwassermindesttemperatur TKWM befindet sich die Maschine in der Warmlaufphase. Dabei wird abhängig von der Höhe der Kühlwassertemperatur TKW beim Start ein fettes Gemisch eingestellt. Entsprechend der Erwärmung der Maschine wird dieses anfänglich eingestellte Gemisch dann bis zum Erreichen der Kühlwassermindesttemperatur TKWM auf das stöchiometrische Gemischverhältnis gesteuert. Ein solcher idealer Gemischverlauf ist in der Figur 1 anhand der durchgezogenen Linie dargestellt. Ab Erreichen der Kühlwassermindesttemperatur TKWM regelt dann die λ-Regelung ein stöchiometrisches Gemischverhältnis ein, was in der Figur 1 wiederum idealisiert dargestellt ist.

Parallel zu dem idealen Gemischverlauf während der Warmlaufphase verlaufen zwei gestrichelte Linien, die die Schwankungsbreite der von einer realen Steuerung eingestellten Gemischwerte veranschaulichen. Ein Gemischverlauf gemäß der unteren Linie bedeutet also eine über das erforderliche Maß hinausgehende Anfettung und die obere Linie eine zu kleine Anfettung. Beim Gemischverlauf gemäß der oberen Linie kommt es dabei gegen Ende der Warmlaufphase sogar zu Gemischwerten, die überhalb dem stöchiometrischen Verhältnis in Richtung mager liegen. Gerade während der Warmlaufphase ist dies jedoch unerwünscht, da dann der einwandfreie Rundlauf der Maschine nicht mehr gewährleistet ist.

Durch das erfindungsgemäße Verfahren wird ein solches mageres Gemisch während der Warmlaufphase sicher verhindert. Dadurch, daß zusätzlich zur Steuerung auch die λ-Regelung nur zur Regelung in Richtung fett eingeschaltet ist, werden alle von der Steuerung eingestellten Gemischwerte die über dem stöchiometrischen Verhältnis liegen, auf das stöchiometrische Verhältnis zurückgeregelt. Gemischwerte die im Bereich des in Figur 1 schraffiert eingezeichneten Dreiecks liegen sind also nicht möglich. Solange die Steuerung Gemischwerte unterhalb des stöchiometrischen Verhältnisses in Richtung fett einstellt kann die λ-Regelung nicht eingreifen, da die Regelung in Richtung mager blockiert ist.

Eine Einrichtung zum Betrieb einer Brennkraftmaschine zur Durchführung des erfindungsgemäßen Verfahrens ist in Figur 2 gezeigt. Darin ist mit 1 ein λ-Regler, mit 3 eine Logikeinrichtung und mit 4 eine Steuerung bezeichnet. Die Funktionen dieser drei Einrichtungen werden von einem Microcomputer MC mit entsprechender Programmierung ausgeführt.

Der Microcomputer MC erhält an entsprechenden Eingängen die Signale für eine Luftzahl λ von einer λ -Sonde 2, eine Kühlwassertemperatur TKW von einem Temperaturgeber 5, eine Drehzahl n von einem Drehzahlgeber 6 und eine Luftmasse LM von einem Luftmassenmesser 7. Ein Ausgang des Microcomputers MC ist mit Einspritzventilen 8 mit entsprechender Ansteuerung verbunden. Über die darüber gesteuerte Öffnungszeit der einzelnen Einspritzventile ist die eingespritzte Kraftstoffmenge festgelegt und damit das Gemischverhältnis.

Für den Steuerungsbetrieb erhält die Steuerung 4 als Eingangsgrößen die Kühlwassertemperatur TKW, die Drehzahl n sowie die Luftmasse LM. Über die Drehzahl n und die Luftmasse LM, also die Last der Maschine, ermittelt die Steuerung 4 aus einem Kennfeld die einzuspritzende Kraftstoffmenge. Ein weiteres Kennfeld enthält eine für den Kaltstartfall zusätzlich erforderliche Kraftstoffmenge abhängig von der Kühlwassertemperatur TKW. Diese im Kaltstartfall bewirkte Anfettung wird dann gemäß der in Figur 1 gezeigten Funktion bis zum Ende der Warmlaufphase wieder zurückgefahren.

Für die λ-Regelung erhält der λ-Regler 1 als Eingangsgröße die Luftzahl λ und ermittelt daraus Kraftstoffeinspritzwerte, die einem stöchiometrischen Gemischverhältnis entsprechen.

Die Ausgangssignale der Steuerung 4 und des λ-Reglers 1 werden einer Logikeinrichtung 3 zugeführt. Diese wählt dasjenige der beiden Ausgangssignale aus, das an die Einspritzventile 8 weitergegeben wird.

Um diese Auswahl zu treffen sind der Logikeinrichtung 3 die Luftzahl λ und die Kühlwassertemperatur TKW zugeführt. Die Auswahl wird anhand des Flußdiagramms der Figur 3 erläutert.

Im Schritt S1 prüft die Logikeinrichtung 3, ob die Sondentemperatur TS der λ-Sonde 2 größer/gleich der Sondenbetriebstemperatur TSB ist. Die Berechnung dieser Sondentemperatur TS geschieht über das Spannungsniveau des die Luftzahl λ darstellenden Ausgangssignals der λ-Sonde 2. Die Sondentemperatur TS könnte natürlich auch aus dem Ausgangssignal eines der λ-Sonde 2 zugeordneten Temperaturgebers gewonnen werden.

Ist die Antwort im Schritt S1 nein, so ist die λ-Sonde 2 noch nicht betriebsbereit und die Logikeinrichtung 3 ruft einen Programmblock "Steuerung"auf, der die Funktion der Steuerung 4 darstellt.

Ist die Antwort im Schritt S1 dagegen ja, die λ-Sonde 2 also betriebsbereit, so folgt der Schritt S2. Dabei wird geprüft, ob die Kühlwassertemperatur TKW größer oder gleich der Kühlwassermindesttemperatur TKM ist.

Ist dies nicht der Fall, die Antwort also nein, so befindet sich die Maschine in ihrer Warmlaufphase. Die Logikeinrichtung 3 ruft dementsprechend einen Programmblock "Steuerung und λ-Regelung fett" auf. Dieser Programmblock beinhaltet die Funktionen der Steuerung 4 und des λ-Reglers 1, wobei die Funktion des λ-Reglers 1 nur in anfettender Richtung ausgeführt wird. Die λ-Regelung wird also nur aktiv, wenn sich durch die Steuerung Gemischwerte ergeben würden, die überhalb des stöchiometrischen Verhältnisses in Richtung mager liegen. In diesem Fall wird die Funktion entsprechend dem λ-Regler 1 aktiv, so daß die eingestellten Gemischwerte das stöchiometrische Verhältnis nicht überschre iten.

Nach Beendigung der Warmlaufphase ist die Antwort im Schritt S2 ja, da die Kühlwassermindesttemperatur TKWM erreicht ist. Dann folgt ein Programmblock "λ-Regelung", der die übliche Funktion einer λ-Regelung ausführt.

## Patentansprüche

1. Verfahren zum Betrieb einer Brennkraftmaschine,
mit einer λ-Sonde (2) und einem λ-Regler (1), der abhängig vom Ausgangssignal der λ-Sonde (2) das der Brennkraftmaschine zuzuführende Gemisch aus Kraftstoff und Luft im Regelbetrieb auf einen Sollwert regelt und
mit einer Steuerung (4), die während Sonderbetriebszuständen das Kraftstoff-Luft-Gemisch auf einen Gemischwert einstellt, der auf der Fettseite unter dem Sollwert liegt, den der λ-Regler (1) außerhalb der Sonderbetriebszustände einstellt,
**dadurch gekennzeichnet**, daß
der λ-Regler (1) während der Sonderbetriebszustände asymmetrisch wirksam ist, so daß er das Gemisch nur in Richtung Fett regelt.

2. Verfahren nach Anspruch 1,
**dadurch gekennzeichnet**, daß
der Sonderbetriebszustand der Warmlauf der Brennkraftmaschine ist,
daß nach dem Start der Brennkraftmaschine und bei Erreichen einer Sonderbetriebstemperatur (TSB) der λ-Regler (1) mit dem beschränkten Regelbereich eingeschaltet wird und
daß der Regelbereich erst beim Erreichen einer Kühlwassermindestemperatur (TKWM) unbeschränkt freigegeben wird.

3. Verfahren nach Anspruch 1,
**dadurch gekennzeichnet**, daß
der Sonderbetriebszustand der Beschleunigungsbetrieb der Brennkraftmaschine ist.

4. Verfahren nach Anspruch 1,
**dadurch gekennzeichnet,** daß
der Sonderbetriebszustand der Vollastbetrieb der Brennkraftmaschine ist.

## Claims

1. Process for operating an internal combustion engine, with a λ probe (2) and a λ adjuster (1) which adjusts the mixture of fuel and air to be fed to the internal combustion engine to a setpoint value as a function of the output signal of the λ probe (2) in the adjusting mode and with a control (4) which, during special operating conditions, sets the fuel/air mixture to a mixture value which lies on the rich side, below the setpoint value which the λ adjuster (1) sets outside the special operating conditions, characterised in that, during the special operating conditions, the λ adjuster (1) acts asymmetrically, adjusting the mixture only in the rich direction.

2. Process according to Claim 1, characterised in that the special operating condition is the warming up of the internal combustion engine, after the starting of the internal combustion engine and when a probe operating temperature (TSB) is reached, the λ adjuster (1) is switched on with the restricted range of adjustment, and the range of adjustment is enabled without restriction only when a minimum cooling-water temperature (TKWM) is reached.

3. Process according to Claim 1, characterised in that the special operating condition is the acceleration mode of the internal combustion engine.

4. Process according to Claim 1, characterised in that the special operating condition is the full-load mode of the internal combustion engine.

## Revendications

1. Procédé pour faire fonctionner un moteur à combustion interne comportant une sonde de λ (2) et un régulateur de λ (1), qui, en fonction du signal de sortie de la sonde de λ (2), règle le mélange, qui doit être envoyé au moteur à combustion interne et qui est formé de carburant et d'air, à une valeur de consigne, lors du fonctionnement régulier, et
une unité de commande (4), qui, pendant des états de fonctionnement particuliers, règle le mélange carburant-air à une valeur moyenne, qui, du côté riche, est. inférieure à la valeur de consigne que règle le régulateur de λ (1) en dehors des états de fonctionnement particuliers,
caractérisé par le fait que le régulateur de λ (1) agit de façon dissymétrique pendant les états de fonctionnement particuliers de sorte qu'il règle le mélange uniquement en direction du côté riche.

2. Procédé suivant la revendication 1, caractérisé par le fait que l'état de fonctionnement particulier est le fonctionnement à chaud du moteur à combustion interne,
qu'après le démarrage du moteur à combustion interne et lorsqu'une température de fonctionnement particulier (TSB) est atteinte, le régulateur de λ (1) est branché, avec la gamme de réglage limitée, et
que la gamme de réglage est libérée d'une manière illimitée seulement lorsqu'une température minimale (TKWM) de l'eau de refroidissement est atteinte.

3. Procédé suivant la revendication 1, caractérisé par le fait que l'état de fonctionnement particulier est le fonctionnement d'accélération du moteur à combustion interne.

4. Procédé suivant la revendication 1, caractérisé par le fait que l'état de fonctionnement particulier est le fonctionnement à pleine charge du moteur à combustion interne.
